# EUROPÄISCHE PATENTANMELDUNG

(11) **EP 1 512 351 A1**
(43) Veröffentlichungstag der Anmeldung: **09.03.2005**
(21) Anmeldenummer: 04017053.2
(22) Anmeldetag: 20.07.2004
(51) Int. Cl.: A47F 5/13, A47F 3/14

(54) **Tisch zur Präsentation von Waren**

(30) Priorität: 04.09.2003 DE 10341258
(71) Anmelder: STOREbest GmbH & Co. KG, 23560 Lübeck (DE)
(72) Erfinder: Hugo, Peter, 63743 Aschaffenburg (DE)
(74) Vertreter: Busse & Busse Patentanwälte

(57) **Zusammenfassung**

Der Tisch zur Präsentation von Waren hat zumindest eine Warenschütte (3) tragende Tischbeine (2), von denen wenigstens eines mittels einer Stütze (5) für einen Warenträger (17 bis 18) nach oben verlängert werden kann. Diese Stütze (5) ist innerhalb eines hohl ausgebildeten Tischbeines (2) axial geführt verstellbar und in einer ersten Endstellung im Tischbein (2) vollständig versenkt. In einer zweiten Endstellung ragt die Stütze weitestmöglich aus dem Tischbein heraus. Die Stütze kann in der zweiten Endstellung und in Zwischenstellungen relativ zum Tischbein gegen eine Absenkbewegung gesichert arretiert werden (Fig. 3).

## Beschreibung

Die Erfindung betrifft einen Tisch zur Präsentation von Waren mit eine Warenschütte tragenden Tischbeinen, bei dem wenigstens ein Tischbein mittels einer Stütze für einen Warenträger nach oben verlängerbar ist.

Insbesondere geht es um einen so genannten "Schlagertisch" oder "Aktionstisch", der mit zumindest einer von den Tischbeinen getragenen Warenschütte ausgestattet ist, die zum Beispiel bei besonderen Verkaufsaktionen kostengünstig angebotene und entsprechend zu präsentierende Waren aufnimmt.

Wenn es sich bei den Aktionswaren um solche verschiedener Art handelt, also etwa Geräte oder Bekleidung zur Ausübung einer Sportart, gibt es meist das Problem, dass sich diese häufig auch von Kunden in Unordnung gebrachten Waren nicht sortimentsgerecht getrennt präsentieren lassen. Um insofern Ordnung in das Sortiment zu bekommen und auch beibehalten zu können, ist man deshalb schon so vorgegangen, solche Präsentationstische mit gesonderten Warenträgern zu erweitern, mit denen abgesehen von den in der Warenschütte befindlichen Waren auch sonstige andere Waren als Blickfang besonders in das Blickfeld der Kunden gerückt werden können. Solche Präsentations- bzw. Aktionstische sind auf dem von der STOREbest GmbH & Co. KG, D - 23560 Lübeck, herausgegebenen Produktblatt Nr. 2/16-00-01 (April 2000) abgebildet.

Bei den Warenträgern kann es sich u. a. um Regale, Textilwarenträger, Halter für Bügel mit Kleidung, weitere Warenschütten und dergleichen handeln, die gesondert von wenigstens einer am Tisch anzubringenden Stütze getragen werden und mit denen zusätzliche Waren oberhalb des Tisches oder auch seitlich über die Tischfläche hinausragend dargeboten werden können.

Solche Stützen bzw. Halter für Warenträger werden in Kaufhäusern vorgehalten und gelagert und kommen nur bei Bedarf zum Einsatz. Es sind üblicherweise Aufsatz- oder Steckelemente, die oben in eine entsprechend vorbereitete Aufnahme am Tisch oder am Tischbein gesteckt werden und an denen man dann die Warenträger befestigen kann.

Nachteilig ist es bei solchen Systemen, dass die Stütze bzw. Stützen separate Teile sind, also bei Nichtbenutzung eingelagert sind und vor Inbenutzungnahme erst vom Lager geholt und am Tisch bzw. oben am betreffenden Tischbein montiert werden müssen, was verständlicherweise eine beachtlichen Aufwand mit sich bringt. Weiterhin haben bisher verwendete Stützen den Nachteil, dass sie eine fest vorgegebene Länge haben, also sehr häufig nicht zufriedenstellend einsetzbar sind, wenn es darauf ankommt, an oder auf dem jeweiligen Warenträger befindliche Waren blickfangmäßig auf einem günstigen Niveau zu präsentieren oder so anzubieten, dass der Kunde sie bequem begutachten und ggf. auch entnehmen kann. Abhilfe können insofern Stützen mit unterschiedlichen Längen schaffen, was allerdings durch Anfertigung und Bevorratung einer entsprechend großen Anzahl von nur teilweise zum Einsatz kommenden Stützen recht aufwändig ist.

Die Aufgabe der Erfindung besteht in der Beseitigung der aufgezeigten Nachteile. Es soll also insbesondere ein Tisch zur Präsentation von Waren geschaffen werden, der eine einfache Variation der zur Verfügung zustellenden Längen einer einzelnen Art Stütze bietet, ohne dass die Stützen extern bevorratet, gelagert und bei Bedarf erst montiert werden müssen.

Zur Lösung dieser Aufgabe wird ausgehend von einem Tisch der eingangs erwähnten Art dieser erfindungsgemäß so ausgebildet, dass die Stütze innerhalb eines hohl ausgebildeten Tischbeins axial geführt verstellbar ist, in einer ersten Endstellung in dem Tischbein versenkt ist, in einer zweiten Endstellung weitestmöglich aus dem Tischbein herausragt und in der zweiten Endstellung und in Zwischenstellungen relativ zum Tischbein gegen eine Absenkbewegung gesichert arretierbar ist.

Bei dieser Lösung ist jede Stütze integraler Bestandteil eines Tischbeins. Falls die betreffende Stütze nicht benötigt wird, befindet sie sich in der ersten Endstellung versenkt im Tischbein, so dass sie nicht sichtbar ist und das äußere Erscheinungsbild des Präsentationstisches nicht stört. Durch die Möglichkeit, die Stütze relativ zum Tischbein in Zwischenstellungen zu arretieren, lassen sich unterschiedliche nutzbare Längen bzw. Höhen der Stützen je nach Bedarf beliebig einstellen. Wenn die Stütze weitestmöglich aus dem Tischbein herausgezogen ist bzw. herausragt, ergibt sich die zweite Endstellung.

Jede zur Anwendung kommende Stütze durchläuft einen das obere Ende des zugehörigen Tischbeines verschließenden Stopfen, der einen die zweite Endstellung bestimmenden Anschlag für am unteren Stützenende befindliche Führungsmittel bildet, während am oberen Ende der Stütze bzw. Stützen jeweils ein Deckel vorgesehen ist, der bei in erster Endstellung befindlicher Stütze den Stopfenbereich und auch darüber befindliche Arretiermittel überdeckt.

Die Führung kann ein mehrflügeliges Gebilde sein, dessen radial verlaufende Flügel mit ihrem freien Ende mit gewissem geringem Spiel der Innenwand des Tischbeines gegenüber liegen. Auf diese Weise wird ein Verkanten der Stütze bei ihren axialen Verstellungen in der einen oder anderen Richtung verhindert.

Zur Arretierung der Stütze sind von Hand betätigbare Arretiermittel vorgesehen. Diese bestehen zweckmäßigerweise aus einem mit Ausnehmungen in der Stütze in formschlüssigen Eingriff bringbaren Riegel, mit dem nach Herstellung der Formschlussverbindung ein Absinken der Stütze in das Tischbein hinein vermieden wird.

Eine besondere und vorteilhafte Ausgestaltung des Riegels ergibt sich dadurch, dass der mit einem Langloch die Stütze umfassende Riegel durch radiales Verschieben mit Haken in und durch die betreffenden Ausnehmungen der Stütze steckbar und in horizontaler Ebene mit der Stütze verriegelt werden kann, wobei die Haken oberhalb der jeweiligen Ausnehmungen die dortige Stützenwand hintergreifen werden und der Riegel gewichtsbelastet horizontal auf einer Stützfläche aufliegt, die beispielsweise von einer oben auf dem Stopfen angebrachten Scheibe gebildet werden kann.

Jedes mit einer Stütze ausgestattete Tischbein ist aus einem Hohlzylinderprofil gefertigt, während jede Stütze aus einem Rechteckhohlprofil mit einzeln oder paarweise übereinander angeordneten Ausnehmungen in Form von vertikalen Schlitzen besteht, wobei in Anpassung an das Tischbeinprofil der oben an jeder Stütze befindliche Deckel und jeder Riegel einen kreisrunden Umfang hat.

Die Erfindung ist nachstehend an Hand eines in der Zeichnung dargestellten Ausführungsbeispiels beschrieben. Es zeigen jeweils in einer perspektivischen Ansicht:
- Fig. 1: einen Tisch mit einer Warenschütte, bei dem zwei Tischbeine mit einer Stütze ausgestattet sind,
- Fig. 2: den in Fig. 1 dargestellten Tisch mit in die zweite Endstellung ausgefahrenen Stützen und einem an den beiden Stützen befestigten Textilwarenträger,
- Fig. 3: eine der Fig. 2 entsprechende Darstellung, jedoch mit anderen an den Stützen befestigten Warenträgern,
- Fig. 4: eine Stütze vor dem Einsetzen in ein Tischbein und
- Fig. 5: einen Riegel zur Arretierung der Stütze in einer Zwischenstellung oder in der zweiten Endstellung.

Der in den Fig. 1 bis 3 gezeigte Tisch 1 hat vier Tischbeine 2, die eine als Gitterkonstruktion ausgeführte Warenschütte 3 tragen und unten mittels Streben 4 verbunden sind, die einen den Tisch versteifenden Rahmen bilden.

Von den vier Tischbeinen sind die beiden in Bezug auf die Darstellungen jeweils hinten links und rechts befindlichen Tischbeine mit Stützen 5 ausgestattet, von denen gemäß Fig. 1 die eine hinten links befindliche vollständig in das zugehörige Tischbein 2 versenkt ist und sich in der erwähnten ersten Endstellung befindet, während die andere hinten rechts befindliche Stütze 5 in eine Zwischenstellung aus dem zugeordneten Tischbein 2 heraus verstellt und in dieser Stellung arretiert ist, bei der dementsprechend nur ein Teil der insgesamt verfügbaren Stützenlänge genutzt wird.

Dagegen befinden sich die Stützen 5 bei den Darstellungen nach den Fig. 2 und 3 in einer Position, die je nach insgesamt nutzbarer Stützenlänge eine Zwischenstellung bedeuten kann, hier aber als zweite Endstellung bei weitestmöglich aus den Tischbeinen 2 herausragenden Stützen 5 betrachten werden soll. Auf die Arretierung der Stützen in unterschiedlichen Zwischenstellungen wird noch später eingegangen.

Die Stützen 5 durchlaufen jeweils einen Stopfen 6 (Fig. 4), der unter elastischer Verformung in das Oberende des jeweiligen Tischbeines 2 gedrückt ist und oben mit einer ebenfalls von der jeweiligen Stütze durchlaufenen starren Scheibe 7 abgedeckt ist, die sich bleibend auf dem Randbereich des Tischbeines abstützt. Am oberen Ende der Stützen 5 ist jeweils ein Deckel 8 angebracht, der bei in erster Endstellung befindlichen Stützen den Bereich des Stopfens mit der Scheibe 7 und auch einen noch zu beschreibenden Riegel abdeckt, so dass diese Teile bei in erster Endstellung befindlichen Stützen für den Betrachter nicht sichtbar sind. In der Fig. 1 ist diese Situation im Zusammenhang mit dem hinten links befindlichen Tischbein 2 gezeigt.

Am unteren Ende jeder Stütze befinden sich Führungsmittel 9, mit denen die Stützen 5 bei axialer Verstellung im Tischbein 2 innen an dessen Wandung geführt und gegen Verkippen gesichert werden. Diese Führungsmittel bestehen gemäß Fig. 4 aus einem mehrflügeligen Gebilde, deren radial verlaufende Flügel mit ihrem freien Ende über den Umfang der Stütze 5 ragen und mit geringem Spiel der Innenwand des Tischbeines 2 gegenüberstehen, wobei in der Praxis normalerweise das Ende einiger Flügel an dieser Innenwand anliegen wird. Eine weitere Führung der Stützen 5 ergibt sich durch den von ihnen durchlaufenen Stopfen 6 und speziell durch die starre Stopfenscheibe 7, deren Durchgang in seiner Kontur mit gewissem Übermaß der Kontur der Stützen angepasst ist.

Im Übrigen bilden die Stopfen 6 einen die zweite Endstellung der Stützen 5 bestimmenden bzw. die größtmögliche Hubbewegung der Stützen nach oben begrenzenden Anschlag, gegen den die Flügel der Führungsmittel 9 beim Ausfahren der Stütze 5 in diese Endstellung zur Anlage gelangen werden.

Die Mittel zum Arretieren der jeweiligen Stütze 5 in Zwischenstellungen bestehen aus einem mit Ausnehmungen 11 in der Stütze zusammenwirkenden Riegel 10, der über die Ausnehmungen mit der Stütze in Eingriff gebracht werden kann.

Der Riegel 10 hat ein die Stütze 5 umfassendes Langloch 12, derart, dass der Riegel aus der in Fig. 4 gezeigten Ausgangsposition heraus radial bzw. quer zur Stütze 5 verschoben werden kann, und zwar so weit, dass am Riegel 10 vorgesehene und nach oben ragende Nasen bzw. abgewinkelte Haken 13 durch die für die gewünschte Zwischenstellung ausgewählten Ausnehmungen 11 vollständig hindurch bewegt werden. Durch anschließendes Anheben des Riegels 10 werden dann die Haken 13 oberhalb der Ausnehmungen 11 die Stütze 5 innen hintergreifen. Der Riegel wird in dieser Position in horizontaler Ebene festgehalten, so dass er durch Absenken der Stütze 5 in das Tischbein schließlich auf der eine ebene horizontale Stützfläche bildenden Scheibe 7 zu liegen kommt und der Formschluss durch das nach unten wirkende Gewicht der Stütze und der an ihr befindlichen Warenträger zwangsläufig erhalten bleibt. Zum Lösen des Riegels wird in umgekehrter Weise vorgegangen.

Anhand der jeweiligen Darstellungen ist zu erkennen, dass beim hier gewählten Ausführungsbeispiel jedes mit einer Stütze ausgestattete Tischbein aus einem Zylinderhohlprofil gefertigt ist und die Stützen aus einem Rechteckhohlprofil mit paarweise übereinander angeordneten Ausnehmungen in Form von vertikalen Schlitzen bestehen. Weiterhin haben der oben im jeweiligen Tischbein steckende Stopfen, die zum Stopfen gehörende Scheibe, der oben an jeder Stütze befindliche Deckel und schließlich jeder Riegel einen kreisrunden Umfang, und zwar zwecks Anpassung an das Tischbeinhohlprofil.

Die Warenträger werden durch Einhaken entsprechender Beschläge in die Schlitze 1 1 der Stützen 5 an diesen befestigt. Diese Schlitze können übrigens auch in entsprechender Anordnung auf der Rückseite der Stützen vorgesehen sein.

Bei den in Fig. 2 gezeigten Warenträgern 14 und 15 handelt es sich um Textilwarenträger, von denen der Träger 14 als U-förmiger Bügel und der Träger 15 als Stange mit zwei Trägerelementen ausgebildet ist, die beispielsweise mit Klemmfüßen an der Stange gehalten werden.

Bei den drei in der Fig. 3 dargestellten Warenträgern handelt es sich um einen Regalboden 16 und eine schmale Warenschütte 17, die auf der Rückseite der Stützen befestigt sind, während sich vorn ein weiterer Regalboden 18 mit zwei Fächern befindet.

Als Profile für die Tischbeine und Stützen und auch als Warenträger werden zweckmäßigerweise im Ladenbau und speziell im Ladenregalbau übliche und beim Hersteller verfügbare Standardelemente verwendet, so dass der Präsentationstisch kostengünstig gefertigt und nach Art eines Baukastensystems den Wünschen des Kunden entsprechend variabel zusammengestellt werden kann.

## Patentansprüche

1. Tisch zur Präsentation von Waren mit eine Wareschütte (3) tragenden Tischbeinen (2), bei dem wenigstens ein Tischbein (2) mittels einer Stütze (5) für einen Warenträger (14-18) nach oben verlängerbar ist, **dadurch gekennzeichnet, dass** die Stütze (5) innerhalb eines hohl ausgebildeten Tischbeines (2) axial geführt verstellbar ist, in einer ersten Endstellung in dem Tischbein (2) versenkt ist, in einer zweiten Endstellung weitestmöglich aus dem Tischbein (2) herausragt und in der zweiten Endstellung und in Zwischenstellungen relativ zum Tischbein gegen eine Absenkbewegung gesichert arretierbar ist.

2. Tisch nach Anspruch 1, **dadurch gekennzeichnet, dass** die Stütze (5) einen das obere Ende des zugehörigen Tischbeines (2) verschließenden Stopfen (6) durchläuft, der einen die zweite Endstellung bestimmenden Anschlag für am unteren Stützenende befindliche Führungsmittel (9) bildet, und dass am oberen Ende der Stütze (5) ein Deckel (8) vorgesehen ist.

3. Tisch nach Anspruch 2, **dadurch gekennzeichnet, dass** die Führungsmittel (9) ein mehrflügeliges Gebilde sind, dessen radial verlaufende Flügel mit ihrem freien Ende mit Spiel der Innenwand des Tischbeines (2) gegenüber liegen.

4. Tisch nach einem der Ansprüche 1 bis 3, **dadurch gekennzeichnet, dass** zur Arretierung der Stütze (5) in einer Zwischenstellung von Hand betätigbare Arretiermittel (10) vorgesehen sind.

5. Tisch nach Anspruch 4, **dadurch gekennzeichnet, dass** die Arretiermittel aus einem mit Ausnehmungen (11) in der Stütze (5) in formschlüssigen Eingriff bringbaren Riegel (10) bestehen.

6. Tisch nach Anspruch 5, **dadurch gekennzeichnet, dass** der mit einem Langloch (12) die Stütze (5) umfassende Riegel (10) durch radiales Verschieben mit Haken (13) in und durch die betreffenden Ausnehmungen (11) der Stütze (5) steckbar und in horizontaler Ebene mit der Stütze (5) verriegelbar ist, wobei die Haken (13) oberhalb der jeweiligen Ausnehmungen (11) die dortige Stützenwand hintergreifen und der Riegel (10) gewichtsbelastet horizontal auf einer Stützfläche aufliegt.

7. Tisch nach Anspruch 6, **dadurch gekennzeichnet, dass** die Stützfläche durch eine oben auf dem Stopfen (6) angebrachte Scheibe (7) gebildet ist.

8. Tisch nach einem der Ansprüche 1 bis 7, **dadurch gekennzeichnet, dass** jedes mit einer Stütze (5) ausgestattete Tischbein (2) aus einem Zylinderhohlprofil gefertigt ist und jede Stütze aus einem Rechteckhohlprofil mit einzeln oder paarweise übereinander angeordneten Ausnehmungen (11) in Form von vertikalen Schlitzen besteht und dass der oben im jeweiligen Tischbein (2) steckende Stopfen (6), der oben an jeder Stütze (5) befindliche Deckel (8) und jeder Riegel (10) einen kreisrunden Umfang haben.
